# EUROPÄISCHE PATENTSCHRIFT

(11) **EP 0 535 072 B1**
(45) Veröffentlichungstag und Bekanntmachung des Hinweises auf die Patenterteilung: **29.12.1993**
(21) Anmeldenummer: 91911427.2
(22) Anmeldetag: 27.06.1991
(51) Int. Cl.: B65F 3/00

(54) **MÜLLSAMMEL- UND TRANSPORTSYSTEM**
RUBBISH COLLECTION AND TRANSPORT SYSTEM
SYSTEME DE COLLECTE ET DE TRANSPORT D'ORDURES

(30) Priorität: 29.06.1990 DE 4020777; 06.08.1990 DE 4024879
(43) Veröffentlichungstag der Anmeldung: 07.04.1993
(73) Patentinhaber: VC-RECYCLING-PATENTVERWERTUNG GMBH, D-88212 Ravensburg (DE)
(72) Erfinder: SCHILLER, Rolf, D-7980 Ravensburg (DE)
(74) Vertreter: Patentanwälte Eisele, Otten & Roth
(86) Internationale Anmeldenummer: DE9100528
(87) Internationale Veröffentlichungsnummer: WO9200232

(56) Entgegenhaltungen:
- EP-A- 0 220 483
- EP-A- 0 314 238
- EP-A- 0 356 833
- DE-A- 3 537 546
- DE-A- 3 703 557

## Beschreibung

Die Erfindung betrifft ein Müllsamel- und Transportsystem nach dem Oberbegriff des Anspruchs 1.

### Stand der Technik:

Aus der DE-A-25 58 433 oder der EP-A-0 220 483 ist ein Müllsammel - und Transportsystem bekannt geworden, bei welchem sowohl der Sammelbehälter bzw. der Müllbehälter als auch das Müllfahrzeug selbst mittels wenigstens einer Trennwand in mehrere Kammern aufgeteilt ist, die unterschiedliche Müllfraktionen aufnehmen. Dabei wird der Müllbehälter bei seiner Entleerung mittels einer Einfüllschüttung am Müllfahrzeug derart entleert, daß die jeweiligen Kammern im Müllbehälter und im Müllfahrzeug einander zugeordnet bleiden, d. h. die einzelnen Müllfraktionen, bleiden auch im Müllfahrzeug getrennt voneinander. Dieses System ist als sogenanntes Mehrkammer-Müllsystem in zahlreichen Literaturveröffentlichungen bekannt geworden (z. B. VDI-Nachrichten Nr. 45 / 12. November 1976, Seite 16).

Aus der EP-A-0 220 483 ist ein Müllfahrzeug bekannt geworden, mit einer zur Heckwand des Müllfahrzeugs parallel liegenden Querwand in etwa der Mitte des Müllfahrzeugs. Wird dieses Müllfahrzeug über die Heckseite beladen, so liegen die Kammern im Müllfahrzeug nicht nebeinander, sondern hintereinander, so daß eine Fördereinrichtung erforderlich ist, die den für die vordere Kammer des Müllfahrzeugs bestimmten Müll von der Schüttungsöffnung in der Heckwand dorthin transportiert. Eine solche Transporteinrichtung kann beispielweise ein Förderband sein. Da diese zusätzliche Fördereinrichtung durch die hintere Kammer des Müllfahrzeugs geführt werden muß, wird diese meist seitlich oder oben am Müllfahrzeug angeordnet, um in der hinteren Kammer des Müllfahrzeugs möglichst wenig Platz einzunehmen und keine Störungen zu verursachen. Dies hat aber den Nachteil, daß man eine große Ladehöhe zur Entleerung der Müllbehälter benötigt oder - bei niedriger Ladehöhe - Ladevolumen im Fahrzeug verliert. Außerdem sind die Ladewege sehr weit und damit gefährlich, kostenintensiv und konstruktiv sehr aufwendig.

In der genannten EP-A-0 220 483 ist die Entleerung eines Müllbehälters mit mindestens zwei Kammern auch in einen zusätzlichen Zwischenbehälter vorgesehen, der seinerseits mittels einer Hub-/Kippvorrichtung den Inhalt zumindest einer Kammer des Müllgefäßes über die Schüttungsöffnung in die vordere Stauraumkammer des Fahrzeugs mittels eines Förderbandes entleert. Die andere Kammer des Müllbehälters wird direkt in den hinteren Bereich des Müllfahrzeugs, d. h. in die hintere Kammer entleert. Dieser Zwischenbehälter dient im allgemeinen zu Sammelzwecken.

Aus der Druckschrift EP-A-0 257 442 ist weiterhin ein Mehrkammermüllsystem bekannt geworden, welches eine senkrechte Trennwand im Fahrzeug mit einer hierzu fluchtenden Schüttungsöffnung und eine Trennwand für einen entsprechend anzusetzenden Müllbehälter mit angepaßter Trennwand im Müllbehälter aufweist. Um eine Hubkippbewegung durchzuführen, die größer als 180° im Schwenkwinkel beträgt, ist eine Scheidewand 7 vorgesehen, die eine Verlängerung der Trennwand des Müllbehälters bildet, um die Müllfraktionen bis zum Einfüllen in das Müllfahrzeug getrennt zu halten.

Aus der EP-A-0314 238 ist ein weiteres Mehrkammermüllsystem, bestehend aus Fahrzeug und Mehrkammer-Müllbehälterung bekannt geworden, bei welchem das Fahrzeug eine horizontale Trennwand aufweist. Bei diesem Fahrzeug ist die hintere Beladungswand derart ausgebildet, daß sich eine obere und eine untere, sich über die Fahrzeugbreite erstreckende Einfüllöffnung ergibt. Dabei ist der obere Fahrzeugstauraum mit der oberen Einfüllöffnung und der untere Fahrzeugstauraum mit der unteren Einfüllöffnung verbunden. Da die Trennebene für die obere und die untere Füllöffnung nicht mit der horizontalen Fahrzeugtrennwand fluchtet, ist eine Hilfstrennwand oder Gleiplatte vorgesehen, die eine Art abgewinkelte Verlängerung der Fahrzeugtrennwand bildet. Diese Hilfstrennwand oder Gleiplatte bildet dann auch die Trennebene für die unterschiedlichen Müllfraktionen, d. h. die Trennwand des Müllbehälters fluchtet beim Einfüllvorgang mit der Gleitplatte um den oberen und den unteren Stauraum des Müllfahrzeugs mit der oberen und der unteren Kammer des Müllbehälters jeweils direkt zu verbinden. Die Gleitplatte bildet damit eine Art Verlängerung der Fahrzeugtrennwand, so daß die Fahrzeugtrennwand und die Müllbehältertrennwand unmittelbar einander zugeordnet sind. Damit entspricht auch dieses Fahrzeug einem Grundkonzept, wie es in der DE-A-25 58 433 beschrieben ist.

Aufgabe der Erfindung ist es, die bekannten Einrichtungen zu verbessern und insbesondere ein Mehrkammer-Müllfahrzeug vorzuschlagen, bei dem die Übergabe der Müllfraktionen aus dem Behälter in das Fahrzeug an einer optimalen Position des Fahrzeugs (Stauraum), bevorzugt an der Heckseite, erfolgen kann und möglichst wenig Stauraum für die Zuführung der Fraktionen in die jeweils zugeordneten Stauräume im Fahrzeug benötigt wird. Weiterhin soll die Übergabe der Müllfraktion aus dem Behälter in das Fahrzeug derart erfolgen, daß die Schüttungsöffnung am Fahrzeug weitestgehend unabhängig von der Anordnung der Trennwand im Fahrzeug ist.

### Vorteile der Erfindung:

Das erfindungsgemäße Müllsamel- und Transportsystem hat gegenüber den bekannten Einrichtungen den Vorteil, daß eine grundsätzliche Entkopplung der Anordnung der Schüttungsöffnung am Müllfahrzeug von der Anordnung einer Trennwand zur Bildung der Stauräume im Müllfahrzeug geschaffen wird. Aufgrund der Maßnahme, daß die Trennwand zwischen den Stauräumen im Müllfahrzeug mit einer diese durchsetzenden Zwischenaufnahme bzw. Zuführeinrichtung versehen ist, kann die Schüttungsöffnung in jedem beliebigen Bereich der Ladungszone angeordnet werden, d. h. die Schüttungsöffnungen benötigen nur einen mittelbaren Kontakt zwischen der Kammer des Müllbehälters und dem zugehörigen Stauraum im Müllfahrzeug. Die Müllzuführung einer bestimmten Müllfraktion von der Kammer im Müllbehälter zum zugehörigen Stauraum im Müllfahrzeug kann demnach unabhängig davon gestaltet werden, wo sich die Schüttungsöffnung an der Beladungszone bzw. die Trennwand im Fahrzeuginneren befindet. Hiedurch braucht die Schüttungsöffnung nicht derart angeordnet werden, daß sie einen direkten Zugang zu den zugehörigen Stauräumen schafft.

Der Erfindung liegt der Kerngedanke zugrunde, die Schüttungsöffnung oder mehrere Schüttungsöffnungen völlig unabhängig von der Anordnung der Trennwand zur Bildung der Fahrzeug-Stauräume an der Fahrzeugwand insbesondere der Heckwand, zu plazieren.

Es können beispielsweise zwei gegenüberliegende Schüttungsöffnungen am Fahrzeug rechts und links von einer vertikalen Längstrennwand durch das Fahrzeug angeordnet sein. Der Inhalt aus wenigstens einer Kammer des Müllbehälters muß dann auf die andere Seite der Trennwand des Fahrzeugs transportiert werden.

Die Trennwand kann auch als horizontale Längstrennwand ausgebildet sein, wobei sich beispielsweise wiederum zwei Schüttungsöffnungen oberhalb oder unterhalb dieser Trennwand im Fahrzeug befinden können. Es können demnach eine oder mehrere Schüttungsöffnungen für Haushaltsmüllbehälter oder eine große Schüttungsöffnung für große Müllbehälter am Fahrzeug vorhanden sein, wobei jede Schüttungsöffnung vor irgendeinem Fahrzeug-Stauraum plaziert sein kann. Der Transport der nicht zu diesem Stauraum zugehörigen Müllfraktion auf die jeweils benachbarte Seite des Müllfahrzeugs, d. h. zu dieser Müllfraktion zugehörigem Stauraum, geschieht dann mittels einer Zwischenaufnahmevorrichtung bzw. Zuführvorrichtung, die als Zwischenbehälter, als Verbindungsschacht usw. ausgebildet sein kann.

In den Unteransprüchen sind demzufolge weitere Maßnahmen zur vorteilhaften und zweckmäßigen Weiterbildung und Verbesserung des erfindungsgemäßen Systems vorgesehen.

Je nach Anordnung der Schüttungsöffnungen am Fahrzeug in ihrer Lage zur Trennwand im Müllfahrzeug, sind verschiedene Möglichkeiten für die Zwischenaufnahmevorrichtung bzw. die Vorrichtung zum Transport der jeweiligen Müllfraktion zum anderen Stauraum im Müllfahrzeug vorgesehen. Zusammenfassend können dies ein Zwischenbehälter, eine Fördereinrichtung, wie Heberad, Förderband, Becherwerk oder Kratzboden oder auch nur eine einfache Rutsche bzw. ein Fallschacht sein.

Besonders vorteilhaft erfolgt deshalb die Entleerung des Müllbehalters bezüglich einer seiner Kammern direkt in den zugehörigen Stauraum des Müllfahrzeugs, der hinter der Beladungszone liegt, die die Schüttungsöffnung trägt. Die zum anderen Stauraum des Müllfahrzeugs zugehörige Müllfraktion des Müllbehälters wird dann je nach Lage der Schüttungsöffnung über die verschiedensten, noch näher zu beschreibenden Transporteinrichtungen dorthin transportiert.

Weitere Einzelheiten der Erfindung sind in den Zeichnungen dargestellt und unter Angabe weiterer Vorteile in der nachfolgenden Beschreibung näher erläutert. Es zeigen
- Fig. 1: eine Ansicht des Hecks eines Müllfahrzeugs mit vertikaler Trennwand zwischen den Stauräumen und zwei Schüttungsöffnungen mit zugehörigen Müllbehältern,
- Fig. 1a: eine Draufsicht der Darstellung nach Fig. 1,
- Fig. 2: eine Heckansicht eines Müllfahrzeugs mit vertikaler Trennwand zwischen den Stauräumen und aufgebrochener Wand zur Darstellung verschiedener Positionen der Zwischenbehälter,
- Fig. 2a: eine Darstellung, die den Positionswechsel der Zwischenbehälter mittels einer Rotationsbewegung zeigt,
- Fig. 3: eine Heckansicht des Müllfahrzeugs mit vertikaler Trennwand zwischen den Stauräumen und einem Zwischenbehälter mit Ausbildung als Heberad usw.,
- Fig. 3a: einen Schnitt II-II in Fig. 3,
- Fig. 3b: einen Schnitt I-I in Fig. 3a,
- Fig. 4, 4a: ein Fahrzeug in Heckansicht mit vertikaler Trennwand der Stauräume in weiterer Ausgestaltung der Anordnung der Schüttungsöffnungen unmittelbar an der Trennwand,
- Fig. 5: ein Fahrzeug in Heckansicht mit horizontaler Trennwand zwischen den Stauräumen und
- Fig. 5a: das Fahrzeug nach Fig. 5 in Seitenansicht.
- Fig. 5b: das Fahrzeug nach Figuren 5, 5a in einer räumlichen Innenansicht mit abgewandelter Schüttungsöffnung und zusätzlicher Einräumklappe.

### Beschreibung der Ausführungsbeispiele:

In der Fig. 1 ist ein Müllfahrzeug 1 in Heckansicht dargestellt, mit einer vertikalen, in der Längsmittelebene des Fahrzeugs liegenden Trennwand 2 zur Bildung von zwei nebeneinander liegenden Stauräumen oder Kammern 3, 4 im Müllfahrzeug 1. In Fig. 1a ist eine Draufsicht der Fig. 1 dargestellt. Die Kammern oder Stauräume 3, 4 können auch durch zwei Container gebildet sein.

Die Heckwand 5 des Müllfahrzeugs dient als Beladungswand 5, d. h. an ihr sind vorzugsweise schräge Schüttungsöffnungen 6, 7 für die Müllbehälter 8, 9 argeordnet. Die Heckwand 5 ist durch die Trennwand 2 in zwei Beladungszonen 10, 11 aufgetrennt, hinter denen sich jeweils die Stauräume 3 und 4 im Müllfahrzeug 1 befinden. Die Müllbehälter 8, 9 weisen ebenfalls jeweils eine Trennwand 12 auf, die aus praktischen Überlegungen jeweils senkrecht zur Rückwand 13 des Müllbehälters steht. Die Rückwand 13 enthält die Deckelbefestigung mit Drehachse 46 für den Deckel 47. Mit Bezugszeichen 48 sind die Räder des Müllbehälters 8, 9 angedeutet.

Der Müllbehälter 8, 9 ist durch die Trennwand 12 in die Kammern A, B eingeteilt, wobei die Kammer A eine erste Müllfraktion A und die Kammer B eine zweite Müllfraktion B enthält. Die Müllfraktion A soll in den Stauraum 3, die Müllfraktion B in den Stauraum 4 des Müllfahrzeugs 1 eingebracht werden. Die entsprechende Bezeichnung A, B ist deshalb in Fig. 1, 1a auch am Müllfahrzeug angegeben. Üblicherweise geschieht dies beim Stand der Technik dadurch, indem man die Schüttungsöffnungen 6, 7 derart anordnet, daß die Trennwand 12 des Müllbehälters 8, 9 mit der Trennwand 1 der Schüttungsöffnung 6, 7 und diese mit der Trennwand 2 des Müllfahrzeugs fluchtet. Die jeweiligen Kammern bzw. Stauräume für die Müllfraktionen A, B liegen dann unmittelbar hintereinander.

Erfindungsgemäß soll nun eine oder mehrere Schüttungsöffnungen 6, 7 nicht mehr fluchtend zur Trennwand 2 des Fahrzeugs, sondern exzentrisch hierzu angeordnet sein. Im Ausführungsbeispiel nach Fig. 1, la liegt die Schüttungsöffnung 6 mit ihren beiden Einfüllöffnungen 15, 16 vollständig in der Beladungszone 10 der Heckwand 5, hinter der sich ausschließlich der Stauraum 3 für die Müllfraktion A befindet, während die Schüttungsöffnung 7 mit den beiden Einfüllöffnungen 15, 16 komplett auf der Beladungszone 11 angeordnet ist, hinter der sich ausschließlich der Stauraum 4 für die Fraktion B befindet. Die Fraktion A des Müllbehälters 8 kann demnach über die Einfüllöffnung 15 der Schüttungsöffnung 6 direkt in den Stauraum 3 eingegeben werden, während die Fraktion B über die Einfüllöffnung 16 der Schüttungsöffnung 6 nicht direkt dem Stauraum 4 für die Fraktion B zugeführt werden kann. Der Einfüllöffnung 16 der Schüttungsöffnung 6 muß deshalb ein Zwischenbehälter 17 zugeordnet sein, der die Fraktion B des Müllbehälters 8 über die Einfüllöffnung 16 zunächst aufnimmt und dann in den benachbarten Stauraum 4 befördert. Dies ist durch Pfeil 18 angedeutet.

Gleichermaßen muß die auf der Beladungszone 11 angeordnete Schüttungsöffnung 7 mit den beiden Einfüllöffnungen 15, 16 derart aufgebaut sein, daß die Fraktion B des Müllbehälters 9 direkt in den Stauraum 4 des Müllfahrzeugs 1 für die Fraktion B gelangt, während die Fraktion A des Müllbehälters 9 über die Einfüllöffnung 15 der Schüttungsöffnung 7 zunächst in den Zwischenbehälter 19 gelangt, der dann in den Stauraum 3 entleert werden muß. Diese Übergabe ist mit Pfeil 20 in Fig. 1 angedeutet.

Die Heckwand 5 des Müllfahrzeugs 1 ist leicht schräg angeordnet, so daß man in Fig. 1a die Beladungszonen 10, 11 der Heckwand 5 erkennt. In Fig. 1 sind die Müllbehälter 8, 9 in der Rückansicht (Ansicht der Rückwand 13), in Fig. 1a in Draufsicht (Ansicht des Deckels 47) dargestellt.

Die Möglichkeiten der Verschiebung der beiden Zwischenbehälter 17, 19 in Fig. 1, 1a ist in Fig. 2 bzw. 2a schematisch dargestellt. Die Bewegung der Zwischenbehälter 17, 19 kann eine translatorische oder rotierende Bewegung sein, wobei in Fig. 2 eine translatorische und in Fig. 2a eine rotierende Bewegung dargestellt ist. Um den in Fig. 1 dargestellten Zwischenbehälter 19 beispielsweise zu entleeren, wird dieser gemäß Darstellung in Fig. 2 zunächst in die darüberliegende Position 2 durch eine Aufwärtsbewegung gebracht und von dort aus durch eine horizontale Querbewegung in die Position 3 verschoben. Damit ist der Kammerinhalt mit der Müllfraktion A des Zwischenbehälters 19 vom Stauraum 4 in den Stauraum 3 des Müllfahrzeugs gelangt, der für die Müllfraktion A zuständig ist. Durch eine zu öffnende Klappe 21 kann dann die Müllfraktion A in der Position 3 in Fig. 2 in den Stauraum 3 entleert werden. Nach der Entleerung kann der Zwischenbehälter 19 nach unten in die Position 4 gefahren werden, wo er als Zwischenbehälter 17 für die Fraktion B aus der Einfüllöffnung 16 der Schüttungsöffnung 6 dient. Bei der Durchführung der Drehbewegung von Position 1 bis Position 4 gelangt dann der Zwischenbehälter 17 mit der Fraktion B durch eine Querbewegung in die Position 1 bzw. Position 5, wodurch die Fraktion B in den Stauraum 4 durch die Klappe 21 entleert werden kann. Die Entleerung der Fraktionen A, B ist jeweils mit Pfeil 22 dargestellt.

Die in Fig. 2 dargestellte translatorische Bewegung der Zwischenbehälter 17, 19 ist in Fig. 2a als rotierende Bewegung um den Mittelpunkt 23 dargestellt. Die Positionen 1 und 3 in Fig. 2a stellen die in Fig. 1 dargestellten Stellungen der Zwischenbehälter 17, 19 dar. Ein Austausch in den jeweiligen anderen Stauraum im Fahrzeug erfolgt mittels der in Fig. 2a angegebenen Drehbewegung entsprechend den Pfeilen 24.

Eine weitere Variante der Bewegung der Zwischenbehälter 17, 19 ist in Fig. 3, 3a und 3b dargestellt. Die entsprechenden Schnitte I-I sowie II-II sind in der Figurenlegende angegeben.

Der Stauraum 3 beinhaltet wieder die Fraktion A, der Stauraum 4 die Fraktion B des Mülls. Unterschiedlich zur Darstellung nach Fig. 1 bzw. 1a ist die jeweils rechte Einfüllöffnung 15 für die Müllfraktion A und die linke Einfüllöffnung 16 für die Müllfraktion B bestimmt. Dies ist jedoch prinzipiell gleich. Als Transportvorrichtung für die jeweilige Müllfraktion A, B von den beiden Schüttungsöffnungen 6, 7 ist in Fig. 3, 3a, 3b ein rotierendes Becherwerk 25 vorgesehen, welches ebenfalls um den Mittelpunkt 23 rotiert, der in der Längssymmetrieebene bzw. auf der Trennwand 2 liegt. Das Becherwerk 25 besteht aus einer Vielzahl quaderförmiger Behälter, z. B. 26, 27, die in Fig. 3a in der unteren (26') und der oberen (27') Position dargestellt sind. Die Behälter 26, 27 sind an ihrer, der Heckwand 5 zugewandten Seite 28 geöffnet, so daß sie über die Einfüllöffnungen 15, 16 jeweils mit der Fraktion A oder B befüllt werden können. Die der Heckwand 5 gegenüberliegende Seite 29 der Behälter 26, 27 kann als Öffnungsklappe 21, sinngemäß wie in Fig. 2 dargestellt, ausgebildet sein. Die Öffnungsklappe 21 öffnet sich dann jeweils nach Durchführung der Drehbewegung in den benachbarten Stauraum. Hierfür sind die Behälter 26, 27 an Arme 30 befestigt, die an einem Drehkranz 31 mit der Mittelachse 23 befestigt sind.

Wie in Fig. 3a, 3b dargestellt, können anstelle eines zu Öffnenden Behälterbodens 29, 21 zwei stationär angeordnete Leitbleche 32, 33 vorgesehen sein, die etwa einen Kreisbogen von 90° beschreiben. Durch das Leitblech 32 wird die zum Stauraum 3 geöffnete Seite 29 des Behälters 26 so lange verschlossen, bis dieser in die untere Position 26' entlang der Pfeilbewegung 34 gefahren ist. Nach Überschreitung der Trennwand 2 im Müllfahrzeug kann sich dann die Seite 29 öffnen und die Fraktion B in die Kammer 4 entleeren. Gleichermaßen bleibt die Seite 29 des Behälters 27 entlang der Drehbewegung nach Pfeil 35 so lange durch das Leitblech 33 geschlossen, bis der Behälter 27 mit der Fraktion A von dem Stauraum 4 in den Stauraum 3 überwechselt (Behälter 27'). Die jeweilige Entleerung der Fraktionen A, B ist mit den Pfeilen 36 angedeutet. Die Leitbleche 32, 33 sind deshalb als stationäre Kreissegmente ausgebildet, die den jeweiligen Behälter 26 bzw. 27 mit der nicht zum Stauraum 3 bzw. 4 zusehörigen Fraktion A bzw. B so lange verschließen, bis sich der Behälter 26, 27 im richtigen Stauraum befindet.

Bei der in Fig. 4 dargestellten Variante eines Ausführungsbeispiels sind die in der Fig. 1 dargestellten Schüttungsöffnungen 6, 7 derart in den beiden Beladungszonen 10, 11 angeordnet, daß sich eine seitliche Außenwand 37, 38 unmittelbar in der Ebene der Trennwand 2 befindet. Die Schüttungsöffnung 6, die in der Beladungszone 10 mit dem dahinterliegenden Stauraum 3 für die Fraktion A angeordnet ist, enthält demnach eine Einfüllöffnung 16, die in Fig. 4 über eine rechts angeordnete Außenwand 37 mit dem Stauraum 4 verbunden ist. Die Fraktion B der Schüttungsöffnung 6 kann demnach über diese Außenwand 37 direkt in den Stauraum 4 für die Fraktion B entleert werden. Dies ist mit Pfeil 39 dargestellt. Ebenso besitzt die Schüttungsöffnung 7 in der Beladungszone 11 eine Einfüllöffnung 15 für die Fraktion A, mit einer seitlichen, in der Fig. 4 linken Außenwand 38, die sich zum Stauraum 3 für die Fraktion A öffnet. Die Übergabe der Fraktion A der Schüttungsöffnung 7 zum Stauraum 3 ist mit Pfeil 40 angegeben. Durch diese zu öffnenden Außenwände 37, 38 wird demnach ein direkter Zugang der Schüttungsöffnungen 6, 7 zu den jeweils benachbarten Stauräumen 3, 4 geschaffen. Anstelle der Außenwände 37, 38 können auch nach unten geführte Öffnungen 44 mit Rutschen 45 in den jeweils benachbarten Stauraum vorgesehen sein. Dies ist in Fig. 4a gezeigt.

Die Figuren 5, 5a zeigen ein weiteres Ausführungsbeispiel der Erfindung mit einem Müllfahrzeug 1 mit horizontaler Trennwand 2', die das Müllfahrzeug in einen oberen Stauraum 3' zur Aufnahme der Müllfraktion A und in einen unteren Stauraum 4' zur Aufnahme der Müllfraktion B aufteilt. Die horizontale Trennwand 2' erstreckt sich über die gesamte Länge des Müllfahrzeugs. Entgegen der Darstellung der Ausführungsbeispiele in den bisherigen Figuren, sind beim Ausführungsbeispiel nach Figuren 5, 5a beide Schüttungsöffnungen 6, 7 mit senkrechter Trennwand 14 in der oberen Beladungszone 10' angeordnet, d. h. der untere Bereich 11' der Heckwand 5 enthält keine Schüttungsöffnung für die Müllbehälter. Die Schüttungsöffnungen 6, 7 enthalten wiederum Einfüllöffnungen 15, 16 mit dazwischenliegender, im Ausführungsbeispiel senkrechter Trennwand 14 zur Aufnahme der Müllfraktionen A, B aus den Müllbehältern 8, 9 (siehe Fig. 1). Dabei sind die Einfüllöffnungen 15 der beiden Schüttungsöffnungen 6, 7 jeweils direkt mit dem oberen Stauraum 3' verbunden, d. h. die Fraktion A kann direkt in den Stauraum 3' entladen werden (Pfeil 41). Die Müllfraktion B wird über die Einfüllöffnung 16 der beiden Schüttungsöffnungen 6, 7 über jeweils zugeordnete Rutschen 42 in den darunterliegenden Stauraum 4' befördert (Pfeil 43). Trotz Anordnung von zwei Schüttungsöffnungen im Bereich der Beladungszone 10' eines bestimmten Stauraums (hier Stauraum 3') können damit die Fraktionen A und B den jeweiligen Stauräumen 3' 4' ordnungsgemäß zugeführt werden. Selbstverständlich können die beiden Schüttungsöffnungen 6, 7 auch übereinander liegende Einfüllöffnungen 15, 16 mit entsprechenden Kammerzuführungen aufweisen.

In Fig. 5a ist eine Seitenansicht der Darstellung nach Fig. 5 gezeigt. Gleiche Teile sind mit gleichen Bezugszeichen gekennzeichnet.

In Fig. 5b ist eine räumlich gezeichnete Innenansicht eines Fahrzeugheckteiles in einer schräg von vorn dargestellten Ansicht gezeigt, die eine Weiterbildung bzw.

Abwandlung des Fahrzeugs nach Figuren 5, 5a bildet. Aus Gründen der Vereinfachung ist nur eine Schüttungsöffnung 6, 7 mit den Einfüllöffnungen 15, 16 gezeigt. Im übrigen sind gleiche Bezugszeichen für gleiche Teile, wie in den vorhergehenden Figuren, angegeben. Auf die entsprechende Beschreibung wird verwiesen.

Der Heckbereich 50 des Müllfahrzeugs 1 kann bei Preßmüllfahrzeugen, d. h. bei Müllfahrzeugen, in welchen der Müll eingepreßt wird, zum Zwecke der Entleerung der Stauräume 3', 4' um eine horizontale Achse 51 nach oben geschwenkt werden (Pfeil 52). Die zugehörige Trennlinie in der Seitenwandung ist mit 53, im Boden mit Bezugszeichen 54 bezeichnet. Die Horizontalachse läuft entlang des in Fig. 5b aufgeschnittenen Fahrzeugdaches 55. Die horizontale Dreh- oder Schwenkachse 51 kann sich jedoch auch an der oberen Kante der hinteren Heckwand 5 befinden (Achse 51'), so daß die Heckwand 5 allein zu Entleerungszwecken nach oben verschwenkbar ist.

In einem derartigen Fahrzeug ist der hintere Teil der horizontalen Trennwand 2' als Einräumklappe bzw. Ladewanne 56 ausgebildet, wie sie in Fig. 5b längsgeschnitten dargestellt ist. Die Einräumklappe 56 weist eine horizontal verlaufende Schwenkachse 57 oder Schwenkscharnier 57 auf, die es erlaubt, die Einräumklappe in eine obere, gestrichelt dargestellte Position 56' oder auch eine untere, ebenfalls angedeutete Position 56'' zu verschwenken. Letzteres ist z. B. zur Leerung des oberen Stauraums 3' sinnvoll, wobei gleichzeitig der untere Stauraum 4' geschlossen wird. Die nach oben gerichtete Schwenkbewegung erfordert bei abgesenkter Ladewanne 56 einen dahinterliegenden Freiraum, der beispielsweise mit einer flexiblen Gummilippe 67 o. dgl. überbrückbar ist.

Die Einräumklappe oder Ladewanne 56 ist gegenüber der Trennwand 2' um einen Winkel α ≈ 10 - 50° nach unten hin geneigt, wobei der Endbereich 58 der Ladewanne 56 bogenförmig in die Horizontalebene schwenkt. Hierdurch befindet sich die Aufwurffläche 59 für die Fraktion A aus dem Stauraum A des Müllbehälters 8, 9 in einer Höhe h unterhalb der Auflagefläche 60 auf der Trennwand 2'. Zumindest um diesen Betrag kann die Schüttungsöffnung 15, 16 am Müllfahrzeug 1 in der Höhe nach unten versetzt werden. Will man demnach die Schüttungsöffnungen 6, 7 an der Heckwand 5 des Fahrzeugs 1 weiter nach unten versetzen, so kann dies durch eine nach unten gerichtete Abschränkung des hinteren Teils der Trennwand 2' erfolcen. Hierfür kann die horizontale Trennwand 2' des Fahrzeugs 1 im hinteren Bereich auch starr, d. h. ohne Schwenkscharnier 57, ausgebildet sein, was prinzipiell gestrichelt in Fig. 5a mit Bezugszeichen 56 angedeutet ist. Eine so gebildete starre Ladewanne 56 kann dann - ebenso wie der darunter befindliche Aufnahmeraum 4'' (siehe Fig. 5b) - mit den üblichen, hier nicht dargestellten Ausräumvorrichtungen entleert werden, so daß der Müll in die eigentlichen Stauräume 3', 4' gelangt.

Die in der Fig. 5b dargestellte Lösung einer verschwenkbaren Ladewanne 56 zur Beschickung des oberen Stauraums 3' mit der Fraktion A stellt eine besonders gewichtsparende Lösung für die Verbringung des Mülls dar. Diese Ausführung erspart eine besondere Ausräumvorrichtung und dient gleichzeitig dazu, beim Entleeren des unteren Stauraums 4' den oberen Stauraum 3' geschlossen zu halten, so daß ein sauber cetrenntes Abladen der jeweiligen Müllfraktionen A, B aus den Stauräumen 3', 4' möglich ist. Beim Hochschwenken der Ladewanne 56 in die Position 56' dient diese als Einräumklappe für die Fraktion A in den obren Stauraum 3' und kann gleichzeitig zur Verdichtung des Mülls in diesem Stauraum verwendet werden.

Wie zu Figuren 5, 5a bereits dargestellt, weist auch das Fahrzeug gemäß Anordnung nach Fig. 5b einen Schacht oder Abwurfschacht 42 auf, der die Einfüllöffnung 16 der Schüttung 6, 7 zur Zuführung der Müllfraktion B aus dem Müllbehälter 8, 9 zum unteren Stauraum 4' verbindet. Der Abwurfvorgang ist mit Pfeil 43 dargestellt. Im Bereich dieses Abwurfschachtes 42 weist die schwenkbare oder auch starre Ladewanne 56 eine entsprechend geformte Aussparung 62 auf, so daß die Müllfraktion B nach unten in den Stauraum 4' durchfallen kann. Beim Hochklappen der Ladewanne 56 in die Stellung 56' ist ein entsprechend geformtes Abdeckblech 63 fest an der seitlichen Fahrzeugwand befestigt und verschließt die Aussparung 62 in dieser Stellung. Ohne das Abdeckblech 63 könnte sonst Müll aus dem Stauraum 3' nach hinten durchfallen.

Beim Ausführungsbeispiel nach Fig. 5b ist die hintere Heckwand 5 als senkrechte oder nahezu senkrechte Heckwand ausgebildet. Demgegenüber sind die beiden Einfüllöffnungen 15, 16 der Schüttungsöffnung 6, 7 gegenüber der Heckwand 5 schräg nach hinten um den Winkel β ≈ 45° geneigt ausgeführt, so daß diese schräg nach hinten vorstehen und ein entsprechendes schräges Aufsetzen der Müllbehälter 8, 9 ermöglichen. Über die Wandungsabschnitte 64 sind dann die Einfüllöffnungen 15, 16 mit den Durchtrittsöffnungen 65, 66 in der Heckwand 5 verbunden. Die schrägen Einfüllofnungen 15, 16 liegen deshalb hinter der eigentlichen senkrechten Heckwand 5.

Entsprechend der schwenkbaren Lagerung der Einräumklappe bzw. Ladewanne 56 zur Verschließung des oberen Stauraums 3' oder des unteren Stauraums 4' kann auch der untere Ladebereich 61 ggf. schwenkbar ausgebildet sein, wooei für eine Obenaufhängung einer Ausräumvorrichtung die gleiche Welle Verwendung finden kann.

Selbstverständlich lassen sich die erfindungsgemäßen Überlegungen gemäß Figuren 1 bis 5 auch bei einem Müllbehälter 8, 9 mit einer Trennwand 12 vollziehen, die nicht senkrecht zur Drehachse 46 des Deckels 47 des Müllbehälters, sondern z. B. parallel hierzu angeordnet ist. In diesem Fall würde die Trennwand 14 der Schüttgutöffnungen 6, 7 um 90° versetzt angeordnet sein.

Eine Weiterbildung der vorliegenden Erfindung sieht vor, daß in besonderen Fällen der gesamte Inhalt, d. h. sowohl die Fraktion A und die Fraktion B eines Müllbehälters 8, 9, komplett in einen der Stauräume 3, 4 entleerbar ist (siehe z. B. Fig. 1).

Zur Entleerung des Inhalts bzw. einer Fraktion eines Müllbehälters in den normalerweise nicht zuständigen Stauraum, d. h. z. B. zur Entleerung der Fraktion A aus dem Behälter 8 in den für die Fraktion B zugehörigen Stauraum 4, kann beispielsweise die Trennwand 14 der Schüttungsöffnungen 6, 7 zeitweise entfernt, umgeklappt oder verschoben werden, so daß die Fraktionen A, B zusammengeführt und über den Zwischenbehälter 17 in die Kammer 4 überführt werden. Gleichzeitig muß die Einfüllöffnung 15 der Schüttungsöffnung 6 verschlossen bleiben, so daß die Fraktion A nicht in die Kammer A gelangt. Um beim Müllbehälter 9 die Fraktion A in den Stauraum 4 für die Fraktion B zu befördern, wird ebenfalls die Trennwand 14 zeitweise entfernt und der Zugang zum Zwischenbehälter 19 verschlossen.

Alternativ hierzu ist es möglich, die Öffnung der Schüttungsöffnungen 6, 7 so auszugestalten, daß der gesamte Inhalt, d. h. die Fraktionen A und B des Müllbehälters, komplett in eine der Einfüllöffnungen 15, 16 und damit in einen der Stauräume des Fahrzeugs entleerbar ist. Jede Einfüllöffnung 15, 16 der jeweiligen Schüttungsöffnungen 6, 7 kann dann beispielsweise an die Gesamtöffnung des Müllbehälters 8, 9 angepaßt sein, so daß der gesamte Inhalt des Müllbehälters jeweils in eine einzige Einfüllöffnung 15, 16 entleerbar ist. Es ist auch eine seitliche Verschiebung der Einfüllöffnungen 15, 16 zur Anpassung an die gewünschte Müllbehälterkammer möglich.

Bei der Ausführungsform der Erfindung mit einem Becherwerk oder einem Heberad 25 bis 27 oder mit einem Leitblech 32, 33 (Fig. 3, 3a, 3b) kann der zuvor erläuterte Grundgedanke dadurch verwirklicht werden, daß diese Einrichtungen eine zusätzliche Auswurföffnung 49 aufweisen, die zur Entleerung der jeweiligen Müllfraktion in die an sich nicht zugehörige Fahrzeugkammer dient. Dies kann beispielsweise eine Klappe 49 (Fig. 3a) oder eine sonstige, verschließbare Auswurföffnung 49 sein (Fig. 3, 3a, 3b). Zur Herstellung einer Durchlaßöffnung kann das Leitblech (32, 33) zeitweise auch beispielsweise durch Verschiebung oder durch Wegklappen entfernt werden.

Die Erfindung ist nicht auf das beschriebene und dargestellte Ausführungsbeispiel beschränkt. Sie umfaßt auch vielmehr alle fachmännischen Weiterbildungen und Abwandlungen ohne eigenen erfinderischen Gehalt.

## Patentansprüche

1. Müllsammel- und Transportsystem unter Verwendung eines Müllfahrzeugs (1) und wenigstens eines Müllbehälters (8, 9) für getrennte Aufnahme von Abfallstoffen verschiedener Zusammensetzung in wenigstens zwei Kammern (A, B) im Müllbehälter (8, 9) sowie einer entsprechenden Anzahl von durch jeweils eine Trennwand (2, 2') gebildeten Stauräumen (3, 4) im Müllfahrzeug (1), wobei wenigstens eine Schüttungsöffnung (6, 7) an einer Beladungswand (5) am Müllfahrzeug (1) jeweils wenigstens eine Trennwand (14) zur Bildung von Einfüllöffnungen (15, 16) für die Müllfraktionen (A, B) aufweist, die in ihrer Positionierung mit der Trennwand (12) am Müllbehälter (8, 9) übereinstimmt, und wobei die Trennwand (2, 2') im Müllfahrzeug (1) als vertikale (2) oder horizontale (2') Trennwand ausgebildet und die Beladungswand (5) am Müllfahrzeug (1) durch die vertikale Fahrzeugtrennwand (2), in nebeinander oder durch die horrizontale Fahrzeugtrennwand (2') in übereinander liegende Beladungszonen (10, 11) bzw. (10', 11') aufgetrennt ist, dadurch gekennzeichnet, daß die Schüttungsöffnung (6, 7) mit ihren Einfüllöffnungen (15, 16) auf einer dieser Beladungszonen (10, 10', 11, 11') angeordnet ist wobei der jeweiligen Einfüllöffnung (15, 16) eine die Fahrzeugtrennwand (2, 2') durchsetzende Zwischenaufnahme- (17, 19, 26, 27) bzw. Zuführeinrichtung (37, 38, 42, 45) für die dem hinter der Beladungszone liegenden Fahrzeugstauraum (3, 4) nicht zuzuführende Müllfraktion A, B zugeordnet ist, die zum zugehörigen anderen Stauraum (3, 4) des Müllfahrzeugs (1) zur Entleerung führt.

2. Müllsystem nach Anspruch 1, dadurch gekennzeichnet, daß zur Entleerung des Müllbehälters (8, 9) einer Kammer bzw. Müllfraktion (A, B) ein direkter Zugang zum zugehörigen Stauraum (3 bzw. 4) des Müllfahrzeugs (1) zugeordnet und einer weiteren Kammer bzw. Müllfraktion (A, B) eine Zwischenaufnahmevorrichtung (17 bzw. 19) zur Zuführung in den anderen Stauraum (3 bzw. 4) im Müllfahrzeug (1) zugeordnet ist.

3. Müllsystem nach Anspruch 1 oder 2, dadurch gekennzeichnet, daß die Zwischenaufnahmevorrichtung als Zwischenbehälter (17, 19) oder als Fordereinrichtung wie Heberad (26, 27), Förderband, Becherwerk oder Kratzboden o. dgl. ausgebildet ist.

4. Müllsystem nach Anspruch 1, 2 oder 3, dadurch gekennzeichnet, daß bei einer senkrechten, vorzugsweise mittigen Längs-Trennwand (2) im Müllfahrzeug (1) an der Beladungswand (5) zwei seitlich von der Längstrennwand (2) angeordnete, gegenüberliegende Schüttungsöffnungen (6, 7) mit senkrechter Trennwand (14) zur Bildung von Einfüllöffnungen (15 bzw. 16) vorgesehen sind, wobei jeweils eine Einfüllöffnung in den zugehörigen, dahinterliegenden Stauraum (3 bzw. 4) im Müllfahrzeug (1) und die zweite Einfüllöffnung (15 bzw. 16) in die Zwischenaufnahmevorrichtung (17 bzw. 19) mündet und wobei die Zwischenaufnahmevorrichtung zum zugehörigen, benachbarten Stauraum (3 bzw. 4) im Müllfahrzeug (1) transportierbar und entleerbar ist.

5. Müllsystem nach Anspruch 3 oder 4, dadurch gekennzeichnet, daß die beiden, jeweils unterhalb oder hinter der zugehörigen Einfüllöffnung (15 bzw. 16) der Schüttungsöffnung (6 bzw. 7) angeordneten Zwischenaufnahmevorrichtungen (17 bzw. 19) bzw. Zwischenbehälter (17 bzw. 19) in einer umlaufenden Bewegung in ihrer jeweiligen Einfüllposition vertauschbar und in dem zugehörigen anderen Stauraum (3 bzw. 4) entleerbar sind.

6. Müllsystem nach Anspruch 2, dadurch gekennzeichnet, daß der Zwischenbehälter als Heberad, Becherwerk (26, 27) oder als Kratzboden ausgebildet ist, wobei der Zwischenbehälter (26, 27) ein zum Fahrzeug-Stauraum hin geöffneter Behälter ist, dessen Öffnung (21, 29) im Bereich des zur jeweiligen Müllfraktion nicht zugehörigen Stauraums (3 bzw. 4) im Müllfahrzeug (1) durch eine am Müllfahrzeug vorgesehene Abdeckblende (32, 33) verschließbar ist.

7. Müllsystem nach einem der vorhergehenden Ansprüche, dadurch gekennzeichnet, daß das Müllfahrzeug (1) eine horizontale Trennwand (2') aufweist, die sich über die Länge des Fahrzeugs erstreckt und die zur Bildung eines oberen (3') und unteren (4') Stauraums dient, daß im oberen (3') und/oder im unteren Bereich (4') des Müllfahrzeugs (1) vorzugsweise zwei seitlich beieinander oder übereinander liegende Schüttungsöffnungen (6, 7) mit je einer senkrechten oder querliegenden Trennwand (14) zur Bildung von je zwei beieinanderliegenden Einfüllöffnungen (15, 16) vorgesehen sind, daß je eine Einfüllöffnung (15 bzw. 16) mit dem zugehörigen dahinterliegenden Stauraum (3' bzw. 4') im Müllfahrzeug direkt und die andere Einfüllöffnung (15 bzw. 16) über eine Rutsche (42) oder eine Fördereinrichtung o. dgl. mit dem anderen Stauraum (3' bzw. 4') im Müllfahrzeug verbunden ist.

8. Müllsystem nach Anspruch 1, 4 oder 7, dadurch gekennzeichnet, daß die Schüttungsöffnung (6, 7) - in Fahrzeuglängsrichtung gesehen - weitestgehend hinter der hinteren Heckwand (5) des Fahrzeugs (1) angeordnet ist, wobei jeder Einfüllöffnung (15, 16) eine Rutsche oder Verbindungskanal (64, 42) oder eine entsprechende Transportvorrichtung zum zugehörigen Stauraum (3, 4; 3', 4') zugeordnet ist.

9. Müllsystem nach Anspruch 7 oder 8, dadurch gekennzeichnet, daß zwischen den Einfüllöffnungen (15, 16) bzw. Durchtrittsöffnungen (65, 66) der Fahrzeugschüttungen (6, 7) und einem Stauraum (3, 4; 3', 4') eine, um eine horizontale Achse (57) nach oben und/oder nach unten schwenkbare Einräumklappe oder Ladewanne (56) vorgesehen ist, wobei die Einräumklappe bzw. Ladewanne (56) vorzugsweise zum Verschluß wenigstens eines Stauraums (3, 4; 3', 4') des Müllfahrzeugs (1) dient.

10. Müllsystem nach einem der vorhergehenden Ansprüche, dadurch gekennzeichnet, daß der hintere Teil der horizontalen oder vertikalen Trennwand (2, 2') des Fahrzeugs (1) als schwenkbare Einräumklappe (56) ausgebildet ist, die im geschwenkten Zustand jeweils einen Stauraum (3, 4; 3', 4') weitgehend verschließt, wobei die Einräumklappe (56) eine Durchtrittsöffnung oder Aussparung (62) für die, den jeweils benachbarten Stauraum zuzuführende Müllfraktion aufweist, die ihrerseits im geschwenkten Zustand mittels eines Abdeckblechs (63) verschließbar ist.

11. Müllsystem nach einem der Ansprüche 7 bis 10, dadurch gekennzeichnet, daß die Einräumklappe oder Ladewanne (56) starr oder schwenkbar als Verlängerung der horizontalen Trennwand (2') des Fahrzeugs (1) ausgebildet ist und sich vorzugsweise in einem Winkel α≈ 10 - 50° nach unten neigt, daß die Einräumklappe oder Ladewanne (56) wannenförmig ausgebildet ist und sich in einer Höhe h unterhalb der Höhe der Trennwand (2') befindet.

12. Müllsystem nach einem der vorhergehenden Ansprüche, dadurch gekennzeichnet, daß der Müllbehälter (8, 9) wenigstens eine senkrecht zur Drehachse (46) des Deckels (47) des Müllbehälters (8, 9) oder parallel hierzu angeordnete Trennwand (12) aufweist, die beim Anlegen des Müllbehälters an die Schüttungsöffnung (6, 7) mit einer entsprechenden Trennwand (14) der Schüttungsöffnung fluchtet.

13. Müllsystem nach einem der vorhergehenden Ansprüche, dadurch gekennzeichnet, daß bei senkrechter bzw. waagrechter Trennwand (2, 2') des Fahrzeugs die Schüttungsöffnungen (6, 7) mit einer ihrer zur Trennwand (2, 2') hinweisenden Seite (37, 38) in die Ebene der Trennwand (2, 2') positioniert sind.

14. Müllsystem nach einem der vorhergehenden Ansprüche, dadurch gekennzeichnet, daß der gesamte Inhalt eines Müllbehälters (8, 9) nur einem der Stauräume (3, 4) zugeordnet wird.

15. Müllsystem nach Anspruch 14, dadurch gekennzeichnet, daß zur Entleerung des Inhalts einer einzelnen Kammer (z. B. Fraktion A) des Müllbehälters (8, 9) in den normalerweise nicht zugehörigen Stauraum (z. B. Stauraum (4) mit Fraktion B in Fig. 1) die Trennwand (14) der Schüttungsöffnungen (6, 7) zeitweise während des Entleervorgangs entfernbar und die Auswurföffnung zum zugehörigen Stauraum (z. B. 3) verschließbar ist.

16. Müllsystem nach Anspruch 14 oder 15, dadurch gekennzeichnet, daß die Einfüllöffnung (15, 16) der Schüttungsöffnung (6, 7) derart ausgebildet ist, daß der gesamte Inhalt (z. B. Fraktion A + B) des Müllbehälters (8, 9) in einen der Stauräume (3) oder (4) des Fahrzeugs (1) entleerbar ist, wobei vorzugsweise jede Einfüllöffnung (15, 16) an die Gesamtöffnung des Müllbehälters (8, 9) anpaßbar ist.

17. Müllsystem nach Anspruch 14 oder 15, dadurch gekennzeichnet, daß die Einfüllöffnung (15, 16) der Schüttungsöffnung (6, 7) seitlich verschiebbar ist und an jede Kammer A, B des Müllbehälters (8, 9) anpaßbar ist.

18. Müllsystem nach Anspruch 14 oder 15, dadurch gekennzeichnet, daß das Becherwerk oder Heberad (25, 26, 27) oder das Leitblech (32, 33) eine zusätzliche verschließbare Auswurföffnung (49) aufweist, zur Entleerung einer Müllfraktion A oder B in eine für diese Müllfraktion nicht zugehörige Fahrzeugkammer (3 oder 4) bzw. daß das Leitblech (32, 33) zeitweise, vorzugsweise durch Verschiebung oder Wegklappen, entfernbar ist.

19. Müllsystem nach Anspruch 1, dadurch gekennzeichnet, daß die Kammern oder Stauräume (3, 4; 3', 4') im Müllfahrzeug (1) durch zusammengefügte Einzelcontainer gebildet sind.

## Claims

1. Refuse collecting and conveying system employing a refuse vehicle (1) and at least one refuse container (8, 9) for the separate receiving of waste of different composition in at least two chambers (A, B) in the refuse container (8, 9) as well as a corresponding number of retaining spaces (3, 4) in the refuse vehicle (1), wherein at least one pouring orifice (6, 7) on a loading wall (5) on the refuse vehicle (1) has at least one respective partition wall (14) for the formation of filling orifices (15, 16) for the fractions of refuse (A, B) of which the positioning coincides with the partition wall (12) on the refuse container (8, 9) and wherein the partition wall (2, 2') in the refuse vehicle (1) is designed as a vertical partition wall (2) or horizontal partition wall (2') and the loading wall (5) on the refuse vehicle (1) is divided by the vertical vehicle partition wall (2) into adjacent loading zones (10, 11) or, by means of the horizontal vehicle partition wall (2'), into superimposed loading zones (10', 11'), characterised in that the pouring orifice (6, 7) with its filling orifices (15, 16) is arranged on one of these loading zones (10, 10', 11, 11') wherein the respective filling orifice (15, 16) is allocated an intermediate receiving arrangement (17, 19, 26, 27) or supply arrangement (37, 38, 42, 45) penetrating the vehicle partition wall (2, 2') for the refuse fraction (A, B) which is not to be supplied to the vehicle retaining space (3, 4) located downstream of the loading zone and leads to the other associated retaining space (3, 4) of the refuse vehicle (1) for emptying purposes.

2. Refuse system according to claim 1, characterised in that, for emptying the refuse container (8, 9), a direct access to the associated retaining space (3 or 4) of the refuse vehicle (1) is allocated to a chamber or refuse fraction (A, B) and an intermediate receiving device (17 or 19) for the supply into the other retaining space (3 or 4) in the refuse vehicle (1) is allocated to a further chamber or refuse fraction (A, B).

3. Refuse system according to claim 1 or 2, characterised in that the intermediate receiving device is designed as an intermediate container (17, 19) or as a conveying arrangement such as lifting wheel (26, 27), conveyor belt, bucket conveyor or scraper floor or the like.

4. Refuse system according to claim 1, 2 or 3, characterised in that with a vertical, preferably central longitudinal partition wall (2) in the refuse vehicle (1), two opposing pouring openings (6, 7) which are arranged to the side of the longitudinal partition wall (2) and have a vertical partition wall (14) are provided on the loading wall (5) to form filling orifices (15 or 16), wherein one respective filling orifice opens into the associated retaining space (3 or 4) located behind it in the refuse vehicle (1) and the second filling orifice (15 or 16) opens into the intermediate receiving device (17 or 19) and wherein the intermediate receiving device may be conveyed and emptied to the associated adjacent retaining space (3 or 4) in the refuse vehicle (1).

5. Refuse system according to claim 3 or 4, characterised in that the two intermediate receiving devices (17 or 19) or intermediate containers (17 or 19) arranged in each case below or behind the associated filling orifice (15 or 16) of the pouring orifice (6 or 7) may be exchanged in a revolving movement in their respective filling position and may be emptied in the other associated retaining space (3 or 4).

6. Refuse system according to claim 2, characterised in that the intermediate container is designed as a lifting wheel, bucket conveyor (26, 27) or as a scraper floor, wherein the intermediate container (26, 27) is a container which is open toward the vehicle retaining space and of which the orifice (21, 29) may be closed, in the region of the retaining space (3 or 4) not associated with the respective refuse fraction in the refuse vehicle (1), by a covering shutter (32, 33) provided on the refuse vehicle.

7. Refuse system according to one of the preceding claims, characterised in that the refuse vehicle (1) has a horizontal partition wall (2') which extends over the length of the vehicle and serves to form an upper retaining space (3') and a lower retaining space (4'), in that two pouring orifices (6, 7) which are located laterally next to one another or on top of one another and each have a vertical or transverse partition wall (14) for forming two respective adjacent filling orifices (15, 16) are preferably provided in the upper region (3') and/or in the lower region (4') of the refuse vehicle (1), in that one filling orifice (15 or 16) is directly connected to the associated retaining space (3' or 4') located behind it in the refuse vehicle and the other filling orifice (15 or 16) is connected via a chute (42) or a conveying arrangement or the like to the other retaining space (3' or 4') in the refuse vehicle.

8. Refuse system according to claim 1, 4 or 7, characterised in that the pouring orifice (6, 7) - is arranged as viewed in the longitudinal direction of the vehicle - as far as possible behind the back rear wall (5) of the vehicle (1), wherein each filling orifice (15, 16) is allocated a chute or connecting channel (64, 42) or a corresponding conveyor to the associated retaining space (3, 4; 3' 4').

9. Refuse system according to claim 7 or 8, characterised in that a sorting flap or loading trough (56) which is pivotal upwardly and/or downwardly about a horizontal axis (57) is provided between the filling orifices (15, 16) and through-orifices (65, 66) of the vehicle pourings (6, 7), wherein the sorting flap or loading trough (56) preferably serves for the closure of at least one retaining space (3, 4; 3', 4') of the refuse vehicle (1).

10. Refuse system according to one of the preceding claims, characterised in that the rear part of the horizontal or vertical partition wall (2, 2') of the vehicle (1) is designed as a pivotal sorting flap (56) which, in the pivoted state, substantially closes a respective retaining space (3, 4; 3', 4'), wherein the sorting flap (56) has a through-orifice or recess (62) for the refuse fraction which is to be supplied to the adjacent retaining space in each case and, in turn, may be closed in the pivoted state by means of a covering plate (63).

11. Refuse system according to one of claims 7 to 10, characterised in that the sorting flap or loading trough (56) is designed rigidly or pivotally as an extension of the horizontal partition wall (2') of the vehicle (1) and is inclined downwardly preferably at an angle α ≈ 10 - 50°, in that the sorting flap or loading trough (56) is designed in the form of a trough and is located at a level h below the level of the partition wall (2').

12. Refuse system according to one of the preceding claims, characterised in that the refuse container (8, 9) has at least one partition wall (12) which is arranged perpendicularly to the axis of rotation (46) of the cover (47) of the refuse container (8, 9) or parallel thereto and is aligned with a corresponding partition wall (14) of the pouring orifice when the refuse container is applied to the pouring orifice (6, 7).

13. Refuse system according to one of the preceding claims, characterised in that, with a vertical or horizontal partition wall (2, 2') of the vehicle, the pouring orifices (6, 7) are positioned with one of their sides (37, 38) directed toward the partition wall (2, 2') in the plane of the partition wall (2, 2').

14. Refuse system according to one of the preceding claims, characterised in that the entire content of a refuse container (8, 9) is allocated to only one of the retaining spaces (3, 4).

15. Refuse system according to claim 14, characterised in that, for emptying the content of an individual chamber (for example fraction A) of the refuse container (8, 9) into the normally unassociated retaining spaces (for example retaining space (4) with fraction B in Figure 1), the partition wall (14) of the pouring orifices (6, 7) may be removed temporarily during the emptying process and the ejection orifice to the associated retaining space (for example 3) may be closed.

16. Refuse system according to claim 14 or 15, characterised in that the filling orifice (15, 16) of the pouring orifice (6, 7) is designed such that the entire content (for example fraction A + B) of the refuse container (8, 9) may be emptied into one of the retaining spaces (3) or (4) of the vehicle (1), each filling orifice (15, 16) preferably being adaptable to the entire orifice of the refuse container (8, 9).

17. Refuse system according to claim 14 or 15, characterised in that the filling orifice (15, 16) of the pouring orifice (6, 7) is laterally displaceable and can be adapted to each chamber (A, B) of the refuse container (8, 9).

18. Refuse system according to claim 14 or 15, characterised in that the bucket conveyor or lifting wheel (25, 26, 27) or the deflector plate (32, 33) has an additional closable ejection orifice (49) for emptying a refuse fraction (A or B) into a vehicle chamber (3 or 4) unassociated with this refuse fraction or in that the deflector plate (32, 33) may be removed temporarily, for example by displacement or folding.

19. Refuse system according to claim 1, characterised in that the chambers or retaining spaces (3, 4; 3', 4') in the refuse vehicle (1) are formed by combined individual containers.

## Revendications

1. Système de collecte et de transport d'ordures ménagères, utilisant un véhicule de collecte des ordures (1) et au moins un conteneur (8,9) destiné à recevoir, de façon séparée, des ordures ménagères de différentes compositions dans aux moins deux chambres (A,B) dans le conteneur (8,9), ainsi qu'un nombre correspondant d'espaces de retenue (3,4), formés à chaque fois par une paroi de séparation (2,2') dans le véhicule (1), au moins une ouverture de versement (6,7) sur une paroi de chargement (5) sur le véhicule (1) présentant, à chaque fois, au moins une paroi de séparation (14) pour former des ouvertures de remplissage (15,16) pour les fractions d'ordures ménagères (A,B), qui correspond, en ce qui concerne son positionnement, à la paroi de séparation (12) dans le conteneur (8,9), et la séparation (2,2') dans le véhicule (1) étant réalisée en tant que paroi de sépara- tion verticale (2) ou horizontale (2'), et la paroi de chargement (5) sur le véhicule (1) étant séparée, par la paroi de séparation verticale (2) du véhicule, en zones de chargement (10,11) se trouvant l'une à côté de l'autre ou, par la paroi de séparation horizontale (2') du véhicule, en zones de chargement (10',11') se trouvant l'une au-dessus de l'autre,
caractérisé en ce que l'ouverture de versement (6,7), avec ses ouvertures de remplissage (15,16), est agencée sur une de ces zones de chargement (10,10',11,11'), l'ouverture de remplissage respective (15,16) étant associée à un dispositif d'amenée (37,38,42,45) ou de réception intermédiaire (17,19,26,27) traversant la paroi de séparation (2,2') du véhicule, pour la fraction des ordures ménagères (A,B) qui ne doit pas être amenée à l'espace de retenue (3,4) du véhicule se trouvant derrière la zone de chargement, qui entraîne le vidage vers l'autre espace de retenue correspondant (3,4) du véhicule (1) pour la collecte des ordures.

2. Système selon la revendication 1,
caractérisé en ce que, pour vider le conteneur d'ordures (8,9), un accès direct à l'espace de retenue correspondant (3 ou 4) du véhicule (1) est associé à une chambre ou à une fraction des ordures (A,B), et un dispositif de réception intermédiaire (17 ou 19) pour l'amenée dans l'autre espace de retenue (3 ou 4) dans le véhicule (1) est associé à une autre chambre ou fraction d'ordures (A,B).

3. Système selon la revendication 1 ou 2,
caractérisé en ce que le dispositif de réception intermé- diaire est réalisé en tant que récipient intermédiaire (17,19) ou en tant que dispositif de transport, comme une roue à sabots (26,27), une bande de transport, un transporteur à godets, ou un fond à raclettes ou analogue.

4. Système selon la revendication 1, 2 ou 3,
caractérisé en ce que, dans le cas d'une paroi de séparation longitudinale verticale (2), de préférence centrale, dans le véhicule (1), deux ouvertures de versement opposées (6,7), agencées latéralement à la paroi de séparation longitudinale (2) comportant une paroi de séparation verticale (14) pour former les ouvertures de remplissage (15,16), sont prévues sur la paroi de chargement (5), une ouverture de remplissage débouchant, à chaque fois, dans l'espace de retenue (3 ou 4) correspondant, en arrière, dans le véhicule (1) et la seconde ouverture de remplissage (15 ou 16) débouchant dans le dispositif de réception intermédiaire (17 ou 19), et le dispositif de réception intermédiaire pouvant être transporté vers l'espace de retenue voisin correspondant (3 ou 4) dans le véhicule (1) et vidé.

5. Système selon la revendication 3 ou 4,
caractérisé en ce que les deux dispositifs de réception intermédiaires (17 ou 19) ou conteneurs intermédiaires (17 ou 19) agencés à chaque fois au-dessous ou derrière l'ouverture de remplissage correspondante (15 ou 16) de l'ouverture de versement (6 ou 7) peuvent être permutés, en un mouvement rotatif, en ce qui concerne leur position de remplissage respective, et peuvent être vidés dans l'autre espace de retenue correspondant (3 ou 4).

6. Système selon la revendication 2,
caractérisé en ce que le conteneur intermédiaire est réalisé en tant que roue à sabots, transporteur à godets (26,27) ou fond à raclettes, le récipient intermédiaire (26,27) étant un récipient ouvert vers l'espace de retenue du véhicule, dont l'ouverture (21,29) peut être fermée, dans la zone de l'espace de retenue (3 ou 4) ne correspondant pas à la fraction d'ordures respective, dans le véhicule (1), par un panneau de recouvrement (32,33) prévu sur le véhicule pour la collecte des ordures.

7. Système selon l'une des revendications précédentes,
caractérisé en ce que le véhicule (1) pour la collecte des ordures présente une paroi de séparation horizontale (2'), qui s'étend sur la longueur du véhicule et qui sert à former un espace de retenue supérieur (3') et un espace de retenue inférieur (4'), en ce que, dans la zone supérieure (3') et/ou dans la zone inférieure (4') du véhicule (1), sont prévues de préférence deux ouvertures de versement (6,7) latéralement voisines ou superposées avec, à chaque fois, une paroi de séparation (14) verticale ou transversale pour former deux ouvertures de remplissage voisines (15,16), en ce que chaque ouverture de remplissage (15 ou 16) est reliée, directement, à l'espace de retenue correspondant (3',4'), se trouvant derrière, dans le véhicule pour la collecte des ordures, et l'autre ouverture de remplissage (15 ou 16) est reliée, par l'intermédiaire d'une goulotte (42) ou d'un dispositif de transport ou analogue, à l'autre espace de retenue (3' ou 4') dans le véhicule pour la collecte des ordures.

8. Système selon la revendication 1, 4 ou 7,
caractérisé en ce que l'ouverture de versement (6,7), dans la direction longitudinale du véhicule, est très largement agencée derrière la paroi arrière (5) du véhicule (1), une goulotte ou un canal de liaison (64,42) ou un dispositif de transport correspondant vers l'espace de retenue respectif (3,4 ; 3',4') étant associé à chaque ouverture de remplissage (15,16).

9. Système selon la revendication 7 ou 8,
caractérisé en ce que, entre les ouvertures de remplissage (15,16) ou les ouvertures de passage (65,66) des ouvertures de versement (6,7) du véhicule et un espace de retenue (3,4 ; 3',4'), est prévue une auge de chargement (56) ou un volet de chargement pouvant pivoter vers le haut et/ou vers le bas, le volet de chargement ou l'auge de chargement (56) servant avantageusement à fermer au moins un espace de retenue (3,4 ; 3',4') du véhicule (1) pour la collecte des ordures.

10. Système selon l'une des revendications précédentes,
caractérisé en ce que la partie arrière de la paroi de séparation horizontale ou verticale (2,2') du véhicule (1) est réalisée en tant que volet de chargement (56) pouvant pivoter, qui, dans l'état pivoté, ferme largement, à chaque fois, un espace de retenue (3,4 ; 3',4'), le volet de chargement (56) présentant une ouverture de passage ou un évidement (62) pour la fraction des ordures qui doit être amenée à l'espace de retenue à chaque fois voisin, qui, de son côté, dans l'état pivoté, peut être fermé au moyen d'une tôle de recouvrement (63).

11. Système selon l'une des revendications 7 à 10,
caractérisé en ce que le volet de chargement ou l'auge de chargement (56) est réalisé, de façon rigide ou en pouvant pivoter, en tant que prolongement de la paroi de séparation horizontale (2') du véhicule (1) et est incliné, avantageusement, vers le bas d'un angle α ∼ 10-50°, en ce que le volet de chargement ou l'auge de chargement (56) est réalisé en forme de berceau et se trouve à une hauteur h au-dessous du niveau de la paroi de séparation (2').

12. Système selon l'une des revendications précédentes,
caractérisé en ce que le conteneur (8,9) pour les ordures présente au moins une paroi de séparation (12) agencée perpendiculairement à l'axe de rotation (46) du couvercle (47) du conteneur (8,9) ou parallèlement à celui-ci, paroi qui, lorsque le conteneur pour les ordures est placé au niveau de l'ouverture de versement (6,7), est alignée avec une paroi de séparation correspondante (14) de l'ouverture de versement.

13. Système selon l'une des revendications précédentes,
caractérisé en ce que, lorsque la paroi de séparation (2,2') du véhicule est verticale ou horizontale, les ouvertures de versement (6,7), avec un de leurs côtés (37,38) orienté vers la paroi de séparation (2,2'), sont positionnées dans le plan de la paroi de séparation (2,2').

14. Système selon l'une des revendications précédentes,
caractérisé en ce que tout le contenu d'un conteneur (8,9) pour les ordures ne peut être associé qu'à l'un des espaces de retenue (3,4).

15. Système selon la revendication 14,
caractérisé en ce que, pour vider le contenu d'une chambre individuelle (par exemple la fraction A) du conteneur (8,9) pour les ordures dans l'espace de retenue normalement non correspondant (par exemple l'espace de retenue (4) avec la fraction B sur la figure 1), la paroi de séparation (14) des ouvertures de versement (6,7) peut être retirée temporairement pendant le processus de vidage et l'ouverture d'évacuation vers l'espace de retenue correspondant (par exemple 3) peut être fermée.

16. Système selon la revendication 14 ou 15,
caractérisé en ce que l'ouverture de remplissage (15,16) de l'ouverture de versement (6,7) est réalisée de sorte que tout le contenu (par exemple les fractions A+B) du conteneur (8,9) pour les ordures peut être vidé dans un des espaces de retenue (3 ou 4) du véhicule (1), chaque ouverture de remplissage (15,16) pouvant être avantageusement adaptée à l'ouverture globale du conteneur (8,9) pour les ordures.

17. Système selon la revendication 14 ou 15,
caractérisé en ce que l'ouverture de remplissage (15,16) de l'ouverture de versement (6,7) peut être déplacée latéralement et peut être adaptée à chaque chambre (A,B) du conteneur (8,9) pour les ordures.

18. Système selon la revendication 14 ou 15,
caractérisé en ce que le transporteur à godets ou la roue à sabots (25,26,27) ou la tôle de guidage (32,33) présente une ouverture d'évacuation supplémentaire (49) pouvant être fermée, pour vider une fraction des ordures A ou B dans une chambre (3 ou 4) du véhicule ne correspondant pas à cette fraction d'ordures, ou en ce que la tôle de guidage (32,33) peut être retirée temporairement, de préférence par déplacement ou rabattement.

19. Système selon la revendication 1,
caractérisé en ce que les chambres ou les espaces de retenue (3,4 ; 3',4') dans le véhicule (1) pour la collecte des ordures sont formées par des conteneurs individuels assemblés.
